# FASCICULE DE BREVET EUROPEEN

(11) **EP 2 772 602 B1**
(45) Date de publication et mention de la délivrance du brevet: **12.12.2018**
(21) Numéro de dépôt: 14157106.7
(22) Date de dépôt: 27.02.2014
(51) Int. Cl.: E05B 21/06, E05B 35/14, E05B 17/00

(54) **Cylindre de serrure à clé de chantier**
Zylinderschloss für Bauschlüssel
Cylinder lock for construction key

(30) Priorité: 27.02.2013 FR 1351709
(43) Date de publication de la demande: 03.09.2014
(73) Titulaire: DENY SECURITY, 80960 , Saint-Blimont (FR)
(72) Inventeur: Duquesnoy, Christophe, 80130 Friville-Escarbotin (FR)
(74) Mandataire: Gendron, Vincent Christian

(56) Documents cités:
- EP-A1- 1 681 411
- EP-A1- 2 078 806
- FR-A1- 2 734 858
- FR-A1- 2 757 557

## Description

La présente invention se rapporte à un cylindre de serrure à filtre destiné à autoriser le passage d'une clé pour permettre ensuite d'actionner une serrure en entraînant la clé en rotation.

Des cylindres connus présentent, d'une part un flasque d'entrée présentant une fente d'entrée et un flasque de sortie opposé présentant une fente de sortie décalée angulairement d'environ 90° par rapport à la fente d'entrée, et d'autre part un jeu de rondelles empilées entre les flasques d'entrée et de sortie pour définir un chemin de passage conditionné de ladite clé entre ladite fente d'entrée et ladite fente de sortie. Le chemin de passage défini par les rondelles est conditionné en ce qu'il autorise ou non la rotation du panneton à travers le jeu de rondelles d'environ 90°.

Les rondelles présentent des portions étendues radialement en saillie vers le centre du chemin de passage. Aussi, la clé dont le panneton présente des entailles radiales pour la coder, est autorisée à être entraînée en rotation à travers le jeu de rondelles si les entailles du panneton et les portions en saillie des rondelles coïncident respectivement.

En outre, le cylindre comporte un jeu de trois clavettes commandables obturant la fente de sortie. Chacune des clavettes du jeu comprend, un axe de commande s'étendant axialement vers ledit flasque d'entrée et un levier solidaire dudit axe de commande. Le levier s'étend radialement vers le chemin de passage conditionné pour pouvoir coopérer avec le panneton de la clé. Ainsi, si la rotation du panneton et de la clé est autorisée, le panneton vient entraîner séquentiellement les leviers, et partant les axes de commande des clavettes qui libèrent alors la fente de sortie. Partant, le panneton peut être ensuite enfoncé à travers la fente de sortie au-delà du flasque de manière à pouvoir actionner un mécanisme de serrure situé en arrière du flasque de sortie.

On pourra notamment se référer au document EP 1 681 411 B1, lequel décrit un tel type de cylindre de serrure.

Les difficultés rencontrées avec ce type de cylindre de serrure résident dans son installation. En effet, les serrures correspondantes sont par exemple installées en grand nombre selon des organigrammes d'autorisation déterminés dans des bâtiments collectifs de sécurité. Aussi, durant l'installation des portes et des serrures du bâtiment, les clés sont déjà associées aux serrures pour pouvoir être utilisées, et toute perte de clé ou tout vol durant la réalisation du bâtiment, fait courir un risque sur sa sûreté après qu'il a été terminé et mis en service.

Aussi, un problème qui se pose et que vise à résoudre la présente invention est de fournir un cylindre de serrure qui permette une mise en oeuvre normale de la serrure durant le chantier, sans risquer la perte ou le vol des clés.

Dans ce but, et selon un premier objet, la présente invention propose un cylindre de serrure à filtre destiné à autoriser le passage d'une clé pour pouvoir actionner un mécanisme de serrure. Ledit cylindre comprend : un flasque d'entrée présentant une fente d'entrée et un flasque de sortie opposé présentant une fente de sortie ; un jeu de rondelles empilées situé entre les flasques d'entrée et de sortie pour définir un chemin de passage conditionné de ladite clé entre ladite fente d'entrée et ladite fente de sortie ; un jeu de clavettes commandables destiné à obturer ladite fente de sortie, les clavettes dudit jeu comprenant respectivement, un axe de commande s'étendant axialement vers ledit flasque d'entrée et un levier solidaire dudit axe de commande, ledit levier s'étendant radialement vers ledit chemin de passage conditionné pour pouvoir être actionné par ladite clé de manière à écarter lesdites clavettes de ladite fente de sortie. Selon l'invention, le cylindre présente en outre un perçage axial s'étendant dudit flasque d'entrée jusqu'au levier de l'un desdits axes de commande, de manière à pouvoir recevoir un organe de blocage temporaire apte à venir coopérer avec ledit levier pour pouvoir maintenir lesdites clavettes dans une position écartée de ladite fente de sortie.

Ainsi, une caractéristique de l'invention réside dans la mise en oeuvre de l'organe de blocage, dès la fabrication du cylindre lors de l'assemblage de ses éléments, de manière à pouvoir maintenir temporairement les clavettes dans une position écartée de ladite fente de sortie pour la libérer. De la sorte, la fente de sortie est libre, et partant, une clé banale présentant une extrémité recourbée en guise de panneton peut être utilisée pour traverser le cylindre et atteindre le mécanisme de serrure placé en arrière. Ainsi, des cylindres de ce type sont montés avec leur mécanisme sur les ouvrants du bâtiment en construction avec une clé simplifiée, tandis que les clés codées correspondantes sont réservées. Lorsque la construction du bâtiment est terminée et qu'il est mis en service, les organes de blocage temporaire sont retirés et les clavettes reprennent leur position naturelle d'obturation de la fente de sortie. Les clés codées correspondantes sont alors remises aux utilisateurs. De la sorte, les clés simplifiées, dite « clé de chantier » sont alors inopérantes puisque la fente de sortie des flasques de sortie est obturée. Aussi, la sécurité du bâtiment est assurée quand bien même ces clés simplifiées seraient dérobées ou perdues. En outre, on observera que l'organe de blocage temporaire ne peut plus être réutilisé pour venir écarter et maintenir à nouveau les clavettes dans une position écartée de la fente de sortie.

Selon un mode de mise en oeuvre de l'invention particulièrement avantageux, ledit jeu de clavettes comprend une clavette principale apte à venir s'étendre en regard de ladite fente de sortie et au moins une clavette d'arrêt apte à maintenir en position fixe ladite clavette principale étendue en regard de ladite fente de sortie. La clavette principale vient masquer l'essentiel de la surface de la fente de sortie pour interdire le passage. Deux clavettes d'arrêt sont mises en oeuvre, l'une formant béquille vis-à-vis de la clavette principale pour la bloquer en rotation et l'autre, diamétralement opposée, formant crochet pour la bloquer également en rotation.

Préférentiellement, l'orifice axial s'étend jusqu'au levier de l'axe de commande de ladite clavette principale. Ainsi, l'organe de blocage temporaire est adapté à venir bloquer en rotation le levier de l'axe de commande de la clavette principale lorsqu'elle s'étend dans une position d'obturation de la forme de sortie. De la sorte, c'est le pivotement de la clavette principale qui est empêché directement.

En outre, le cylindre de serrure comprend un ressort principal pour pouvoir entraîner en pivotement ledit levier de l'axe de commande de ladite clavette principale lorsque ledit organe de blocage temporaire est retiré dudit perçage axial. De la sorte, grâce au ressort, dès que l'organe de blocage temporaire est extrait du perçage axial, la clavette principale retrouve sa position d'obturation de la fente de sortie entraînée qu'elle est par le ressort qui se détend et entraîne en mouvement le levier de l'axe de commande correspondant.

Avantageusement, ladite clavette principale est apte à maintenir ladite au moins une clavette d'arrêt dans une position écartée de ladite fente de sortie lorsque ladite clavette principale est écartée de ladite fente de sortie. Ainsi, lors du montage du cylindre, la ou les clavettes d'arrêt sont tout d'abord écartées de la fente de sortie, puis la clavette principale en est écartée également, et elle retient par la même, les clavettes d'arrêt. Ainsi, le seul maintien de la clavette principale écartée de la fente de sortie permet de retenir les autres clavettes.

Par ailleurs, et selon une caractéristique avantageuse de l'invention non limitative, ledit perçage axial présente une portion taraudée pour pouvoir recevoir un organe de blocage fileté. Ainsi, l'organe de blocage est vissé lors du montage du cylindre pour bloquer la clavette principal dans la position où elle libère la fente de sortie. En outre, ledit perçage axial est ménagé à travers au moins une partie dudit jeu de rondelles. Avantageusement, le perçage axial est ménagé dans une position excentrée des rondelles par rapport au chemin de passage de la clé.

De plus, le cylindre de serrure comprend, d'une part un carter de fixation comprenant une extrémité avant présentant un orifice apte à être installé en regard dudit perçage axial, et d'autre part un pion de bouchage dudit orifice. Ainsi, après que l'organe de blocage temporaire a été retiré du cylindre, à travers l'orifice du carter de fixation, ce dernier est rebouché au moyen du pion de bouchage qui vient alors affleurer en surface. De la sorte, le carter de fixation conserve son aspect et son esthétique.

Selon un second objet, la présente invention concerne une clé pour cylindre de serrure tel que décrit ci-dessus. Ladite clé comprend une tige et un panneton présentant deux parties symétriques l'une de l'autre par rapport à ladite tige, et lesdites deux parties sont formées de deux ergots s'étendant perpendiculairement à ladite tige. préférentiellement, ladite tige présente une butée d'arrêt située à distance desdits ergots pour pouvoir bloquer ladite tige en translation à l'intérieur dudit cylindre.

D'autres particularités et avantages de l'invention ressortiront à la lecture de la description faite ci-après d'un mode de réalisation particulier de l'invention, donné à titre indicatif mais non limitatif, en référence aux dessins annexés sur lesquels :
- la Figure 1 est une vue schématique en perspective de trois quarts avant montrant un cylindre de serrure et une clé selon l'invention selon une première phase d'installation;
- la Figure 2 est une vue schématique en perspective de détail du cylindre de serrure illustré sur la figure 1 selon un angle de vue avant;
- la Figure 3 est une vue schématique en perspective de détail du cylindre de serrure illustré sur la figure 1 selon un angle de vu arrière;
- la Figure 4 est une vue schématique en perspective de détail du cylindre selon un angle de vu arrière dans une seconde phase d'installation ;
- la Figure 5 est une vue schématique en perspective de trois quarts avant du cylindre dans une dernière phase d'installation.

La Figure 1 illustre un cylindre de serrure à filtre 10 et une clé simplifiée 11 dite « clé de chantier » que l'on détaillera ci-après. Il comprend un carter de fixation 12 cylindrique présentant une extrémité avant, libre, 14 et à l'opposé une collerette 16 destinée à être installé contre la paroi d'un battant en regard d'un mécanisme de serrure non représenté. L'extrémité avant libre 14 du carter de fixation 12 présente une entrée de clé 18 présentant un orifice central 20 et deux orifices oblongs 22, 24 diamétralement opposées s'étendant à partir de l'orifice central 20. En outre, apparaît sur la figure, la tête 26 d'un organe de blocage temporaire, à travers un orifice 28 ménagé axialement dans le carter de fixation 12.

La figure 2 à laquelle on se rapportera à présent, illustre le cylindre de serrure débarrassé de son carter de fixation 12. Il comprend deux flasques opposés, un flasque d'entrée 30, et un flasque de sortie 32, sensiblement circulaires et entre lesquels sont empilées des rondelles 34. L'espace qui s'étend entre les deux flasques 30, 32 présente un empilement continu de rondelles 34. Certaines d'entre elles ont été retirées sur le dessin, près du flasque de sortie 32 et à mi-distance entre les deux flasques 30, 32 pour faire apparaître des éléments de détail. Les rondelles présentent des découpes internes permettant de coder la serrure et elles définissent un chemin de passage conditionné 33 de la clé.

Le flasque d'entrée 30 présente une fente d'entrée 35, tandis que le flasque de sortie 32 présente une fente de sortie 36 décalée angulairement de 90° par rapport à la fente d'entrée 35. On retrouve également sur la figure 2 la tête 26 de l'organe de blocage temporaire formé d'une vis 38 que l'on détaillera ci-après.

On se référera à présent à la figure 3, sur laquelle on retrouve le flasque de sortie 32 en vu arrière. Apparaît la fente de sortie 36, libre, et une clavette principale 40 dans une position écartée de cette fente de sortie 36. La clavette 40 est montée en appui glissant contre la face arrière 42 du flasque de sortie 32 et elle s'étend sensiblement diamétralement entre une extrémité libre élargie 44 présentant une platine en surépaisseur 43 et une extrémité opposée en retour 45. Le flasque de sortie 32 présente une encoche périphérique principale 46 à l'intérieur de laquelle vient s'étendre, selon une direction axial du cylindre, un axe de commande principal 48. Ce dernier est solidaire à l'une de ses extrémités, de l'extrémité opposée en retour 45 de la clavette 40 et il s'étend à l'opposé jusqu'à une position située à mi-distance environ entre les deux flasques 30, 32.

L'axe de commande principale 48 comporte un levier principal 50 présentant une première portion 52 qui s'étend sensiblement perpendiculairement à l'axe de commande principale 48 et une seconde portion, libre 54, qui s'étend en retour par rapport à la première portion 52, et vers le chemin de passage conditionné 33. En outre, le levier principal 50 est équipé d'un fil ressort 55 présentant deux branches qui viennent coopérer avec le carter de fixation 12 pour exercer un effort tendant à entraîner le levier principal 50 vers le chemin de passage 33.

Tel que présenté sur la figure 3, le levier principal 50 est retenu dans une position écartée du chemin de passage 33 par l'intermédiaire de l'extrémité libre 56 de la tige de vis 38 de l'organe de blocage temporaire. Ainsi, l'organe de blocage temporaire s'étend de la tête 26 jusqu'à l'extrémité libre 56 de la tige de vis 38, engagée sous le levier principal 50. La tige de vis 38 s'étend ainsi à travers un perçage axial 58 qui s'étend lui-même de la périphérie du flasque d'entrée 30 en traversant la périphérie d'une partie des rondelles 34 jusqu'au levier principal 50 . Avantageusement, le flasque d'entrée 30 présente un orifice d'entrée taraudé, tandis que la tige de vis 38 est filetée près de la tête 26 afin de pouvoir solidariser l'organe de blocage temporaire au cylindre.

De la sorte, la clavette 40 est maintenu en position fixe et écartée de la fente de sortie 36 qu'elle libère. Au surplus, le cylindre comporte une deuxième clavette secondaire 60 présentant une extrémité libre formant crochet 62 et une extrémité opposée 64 solidaire d'un axe secondaire 66 s'étendant axialement. Le flasque de sortie 32 présente une encoche périphérique secondaire 68 recevant l'axe secondaire 66. Ce dernier comporte également un levier secondaire 70. La clavette secondaire 60 est en appui glissant contre l'extrémité opposée en retour 45 de la clavette principale 40 et son extrémité libre formant crochet 62 est en butée contre un bord 72 de la platine en surépaisseur 43 de la clavette principale 40. Ainsi, la clavette secondaire 60 est-elle maintenue écartée de la fente de sortie 36 du flasque de sortie 32 qu'elle libère.

À l'opposé de la clavette secondaire 60, une clavette béquille 74 est également maintenue écartée de la fente de sortie 36 par la clavette principale 40. La clavette béquille 74 présente un axe de commande 76 en appui dans une troisième encoche 78 et qui s'étend axialement. Il est également équipé d'un levier non représenté sur la figure.

De la sorte, la clé de « chantier » 11 qui est équipée à son extrémité d'un panneton constitué de deux ergots diamétralement opposés 80, 82 est apte à être introduite à travers l'entrée de clé 18 du carter 12 suivie de la fente d'entrée 35 du flasque d'entrée 30 pour être acheminée à travers le chemin de passage conditionné 33. La clé peut alors être entraînée en rotation de 90° pour pouvoir engager ensuite les deux ergots 80, 82 du panneton à travers la fente de sortie 36 et ensuite gagner le mécanisme de serrure. La clé présente alors deux butées diamétralement opposées 84, 86 à distance des deux ergots 80, 82 afin de limiter axialement la course de la clé.

Après que le cylindre de serrure 10 tel qu'illustré sur la figure 1 a été installé et que l'on souhaite conditionner son fonctionnement en utilisant une clé codée, on retire alors l'organe de blocage temporaire en dévissant la tige de vis 38 par l'intermédiaire de sa tête 26. Dès que l'extrémité libre 56 de la tige de vis 38 est écartée du levier principal 50, ce dernier pivote et est entraîné par le fil ressort 55 vers le chemin de passage conditionné 33. Partant, la clavette principale 40 pivote également autour de l'axe de commande principale 48 et vient obturer la fente de sortie 36 du flasque de sortie 32. L'extrémité libre formant crochet 62 de la clavette secondaire échappe alors au bord 72 de la platine en surépaisseur 43 et elle pivote à son tour vers la fente de sortie 36 comme illustré sur la figure 4, en venant accrocher la platine en sur épaisseur 43. Elle bloque ainsi en rotation la clavette principale 40. À son tour, la clavette béquille 74 pivote vers la fente de sortie 36 et vient former béquille contre la clavette principale 40 pour la bloquer également en pivotement. De la sorte, il est désormais impossible de venir réengager la clé de « chantier » 11 puisque la fente de sortie 36 est obturée. Seule la clé codée 88 telle qu'illustrée sur la figure 4 correspondant au cylindre peut y être engagée pour libérer la fente de sortie 36 des clavettes.

La figure 5 illustre le cylindre de serrure 10 débarrassé de son organe de blocage temporaire et dont l'orifice 28, permettant le passage de la tige 38, est bouché au moyen d'un pion 90.

## Revendications

1. Cylindre de serrure à filtre (10) destiné à autoriser le passage d'une clé pour pouvoir actionner un mécanisme de serrure, ledit cylindre comprenant :
- un flasque d'entrée (30) présentant une fente d'entrée (35) et un flasque de sortie (32) opposé présentant une fente de sortie (36) ;
- un jeu de rondelles (34) empilées situé entre les flasques d'entrée (30) et de sortie (32) pour définir un chemin de passage conditionné (33) de ladite clé (11) entre ladite fente d'entrée (35) et ladite fente de sortie (36) ;
- un jeu de clavettes commandables (40, 60, 74) destiné à obturer ladite fente de sortie (36), les clavettes dudit jeu comprenant respectivement, un axe de commande (48, 66, 76) s'étendant axialement vers ledit flasque d'entrée (30) et un levier (50, 70) solidaire dudit axe de commande, ledit levier s'étendant radialement vers ledit chemin de passage conditionné (33) pour pouvoir être actionné par ladite clé de manière à écarter lesdites clavettes (40, 60, 74) de ladite fente de sortie (36);
**caractérisé en ce qu'**il présente en outre un perçage axial (58) s'étendant dudit flasque d'entrée (30) jusqu'au levier (50) de l'un desdits axes de commande (48), de manière à pouvoir recevoir un organe de blocage temporaire (38) apte à venir coopérer avec ledit levier (50) pour pouvoir maintenir lesdites clavettes (40, 60, 74) dans une position écartée de ladite fente de sortie (36).

2. Cylindre de serrure selon la revendication 1, **caractérisé en ce que** ledit jeu de clavettes (40, 60, 74) comprend une clavette principale (40) apte à venir s'étendre en regard de ladite fente de sortie (36) et au moins une clavette d'arrêt (60, 74) apte à maintenir en position fixe ladite clavette principale (40) étendue en regard de ladite fente de sortie (36).

3. Cylindre de serrure selon la revendication 2, **caractérisé en ce que** l'orifice axial (58) s'étend jusqu'au levier (50) de l'axe de commande (48) de ladite clavette principale (40).

4. Cylindre de serrure selon la revendication 3, **caractérisé en ce qu'**il comprend un ressort principal (55) pour pouvoir entraîner en pivotement ledit levier (50) de l'axe de commande (48) de ladite clavette principale (40) lorsque ledit organe de blocage temporaire (38) est retiré dudit perçage axial (58).

5. Cylindre de serrure selon l'une quelconque des revendications 2 à 4, **caractérisé en ce que** ladite clavette principale (40) est apte à maintenir ladite au moins une clavette d'arrêt (60, 74) dans une position écartée de ladite fente de sortie (36) lorsque ladite clavette principale (40) est écartée de ladite fente de sortie.

6. Cylindre de serrure selon l'une quelconque des revendications 1 à 5, **caractérisé en ce que** ledit perçage axial (58) présente une portion taraudée pour pouvoir recevoir un organe de blocage fileté.

7. Cylindre de serrure selon l'une quelconque des revendications 1 à 6, **caractérisé en ce que** ledit perçage axial (58) est ménagé à travers au moins une partie dudit jeu de rondelles (34).

8. Cylindre de serrure selon l'une quelconque des revendications 1 à 7, **caractérisé en ce qu'**il comprend d'une part un carter de fixation (12) comprenant une extrémité avant (14) présentant un orifice (28) apte à être installé en regard dudit perçage axial (58), et d'autre part un pion de bouchage (90) dudit orifice.

9. Clé avec
cylindre de serrure selon l'une quelconque des revendications 1 à 8, **caractérisée en ce qu'**elle comprend une tige et un panneton (80, 82) présentant deux parties symétriques l'une de l'autre par rapport à ladite tige, lesdites deux parties étant formées de deux ergots s'étendant perpendiculairement à ladite tige ;
et **en ce que** ladite tige présente deux butées d'arrêt diamétralement opposées (84, 86) situées à distance desdits deux ergots (80, 82) pour pouvoir bloquer ladite tige en translation à l'intérieur dudit cylindre (10).

## Patentansprüche

1. Zylinderschloss mit Filter (10), das dazu bestimmt ist, den Durchgang eines Schlüssels zuzulassen, um einen Schlossmechanismus betätigen zu können, wobei der Zylinder Folgendes umfasst:
- ein Eingangsscheibe (30), die einen Eingangsspalt (35) aufweist, und eine entgegengesetzte Ausgangsscheibe (32), die einen Ausgangsspalt (36) aufweist;
- einen Satz gestapelter Ringe (34), der sich zwischen der Eingangs- (30) und der Ausgangsscheibe (32) befindet, um einen bedingten Durchgangsweg (33) für den Schlüssel (11) zwischen dem Eingangsspalt (35) und dem Ausgangsspalt (36) zu definieren;
- einen Satz von betätigbaren Keilen (40, 60, 74), der dazu bestimmt ist, den Ausgangsspalt (36) zu verschließen, wobei die Keile des Satzes jeweils eine Betätigungsachse (48, 66, 76), die sich axial in Richtung der Eingangsscheibe (30) erstreckt, und einen Hebel (50, 70) umfassen, der fest mit der Betätigungsachse verbunden ist, wobei der Hebel sich radial in Richtung des bedingten Durchgangswegs (33) erstreckt, um derart mittels des Schlüssels betätigt werden zu können, dass die Keile (40, 60, 74) von dem Ausgangsspalt (36) weggerückt werden;
**dadurch gekennzeichnet, dass** es überdies eine axiale Bohrung (58) aufweist, die sich derart von der Eingangsscheibe (30) bis zum Hebel (50) von einer der Betätigungsachsen (48) erstreckt, dass sie ein Organ (38) zur zeitweiligen Sperrung aufnehmen kann, das geeignet ist, mit dem Hebel (50) zusammenzuwirken, um die Keile (40, 60, 74) in einer von dem Ausgangsspalt (36) weggerückten Position halten zu können.

2. Zylinderschloss nach Anspruch 1, **dadurch gekennzeichnet, dass** der Satz von Keilen (40, 60, 74) einen Hauptkeil (40), der geeignet ist, sich dem Ausgangsspalt (36) gegenüberliegend zu erstrecken, und mindestens einen Haltekeil (60, 74) umfasst, der geeignet ist, den sich dem Ausgangsspalt (36) gegenüberliegend erstreckenden Hauptkeil (40) in einer festen Position zu halten.

3. Zylinderschloss nach Anspruch 2, **dadurch gekennzeichnet, dass** die axiale Öffnung (58) sich bis zum Hebel (50) der Betätigungsachse (48) des Hauptkeils (40) erstreckt.

4. Zylinderschloss nach Anspruch 3, **dadurch gekennzeichnet, dass** es eine Hauptfeder (55) umfasst, um den Hebel (50) der Betätigungsachse (48) des Hauptkeils (40) schwenkbar mitnehmen zu können, wenn das Organ (38) zur zeitweiligen Sperrung aus der axialen Bohrung (58) herausgenommen wird.

5. Zylinderschloss nach einem der Ansprüche 2 bis 4, **dadurch gekennzeichnet, dass** der Hauptkeil (40) geeignet ist, den mindestens einen Haltekeil (60, 74) in einer von dem Ausgangsspalt (36) entfernten Position zu halten, wenn der Hauptkeil (40) von dem Ausgangsspalt entfernt ist.

6. Zylinderschloss nach einem der Ansprüche 1 bis 5, **dadurch gekennzeichnet, dass** die axiale Bohrung (58) einen Gewindeabschnitt aufweist, um ein Sperrorgan mit Gewinde aufnehmen zu können.

7. Zylinderschloss nach einem der Ansprüche 1 bis 6, **dadurch gekennzeichnet, dass** die axiale Bohrung (58) durch mindestens einen Teil des Satzes von Ringen (34) hindurch angeordnet ist.

8. Zylinderschloss nach einem der Ansprüche 1 bis 7, **dadurch gekennzeichnet, dass** es einerseits ein Befestigungsgehäuse (12), das ein vorderes Ende (14) umfasst, das eine Öffnung (28) aufweist, die geeignet ist, der axialen Bohrung (58) gegenüberliegend eingerichtet zu sein, und andererseits einen Zapfen (90) zum Verschließen der Öffnung umfasst.

9. Schlüssel mit Zylinderschloss nach einem der Ansprüche 1 bis 8, **dadurch gekennzeichnet, dass** er einen Halm und einen Bart (80, 82) umfasst, der zwei in Bezug auf den Halm zueinander symmetrische Teile aufweist, wobei die zwei Teile aus zwei Stiften gebildet sind, die sich senkrecht zu dem Halm erstrecken;
und dadurch, dass der Halm zwei diametral entgegengesetzte Anschläge (84, 86) aufweist, die sich in einem Abstand von den zwei Stiften (80, 82) befinden, um den Halm translatorisch im Inneren des Zylinders (10) sperren zu können.

## Claims

1. A lock cylinder with a filter (10) intended to allow a key to pass through in order to actuate a lock mechanism, said cylinder comprising:
an inlet flange (30) having an inlet slit (35) and an opposite outlet flange (32) having an outlet slit (36) ;
a set of stacked washers (34) provided between the inlet (30) and outlet (32) flanges to define a conditioned pathway (33) for said key (11) between said inlet slit (35) and said outlet slit (36) ;
a set of controllable pins (40, 60, 74) intended to close said outlet slit (36), the pins of said set respectively comprising a control shaft (48, 66, 76) extending axially towards said inlet flange (30) and a lever (50, 70) unitary with said control shaft, said lever radially extending towards said conditioned pathway (33) in order to be actuated by said key so as to move said pins (40, 60, 74) away from said outlet slit (36) ;
**characterized in that** it further includes an axial drilling (58) extending from said inlet flange (30) up to the lever (50) of one of said control shafts (48), so as to be able to receive a temporary locking member (38) ready to cooperate with said lever (50) to be able to hold said pins (40, 60, 74) in a spaced apart position of said outlet slit (36).

2. The lock cylinder according to claim 1, **characterized in that** said set of pins (40, 60, 74) comprises a main pin (40) ready to extend facing to said outlet slit (36) and at least one stop pin (60, 74) ready to hold said main pin (40) in a fixed position extended facing to said outlet slit (36).

3. The lock cylinder according to claim 2, **characterized in that** the axial opening (58) extends up to the lever (50) from the control shaft (48) of said main pin (40).

4. The lock cylinder according to claim 3, **characterized in that** it comprises a main spring (55) intended to swivelingly drive said lever (50) of the control shaft (48) of said main pin (40) when said temporary locking member (38) is withdrawn from said axial drilling (58).

5. The lock cylinder according to any of claims 2 to 4, **characterized in that** said main pin (40) is ready to hold said at least one stop pin (60, 74) in a position away from said outlet slit (36) when said main pin (40) is moved away from said outlet slit.

6. The lock cylinder according to any of claims 1 to 5, **characterized in that** said axial drilling (58) has a tapped portion to receive a threaded locking member.

7. The lock cylinder according to any of claims 1 to 6, **characterized in that** said axial drilling (58) is provided through at least a part of said set of washers (34).

8. The lock cylinder according to any of claims 1 to 7, **characterized in that** it comprises, on one hand, a securing case (12) comprising a front end (14) provided with an opening (28) ready to be installed in front of said axial drilling (58), and, on the other hand, a pin (90) for closing said opening.

9. A key with a lock cylinder according to any of claims 1 to 8, **characterized in that** it comprises a stem and a bit (80, 82) having two parts symmetrical the one to the other with respect to said stem, said two parts being formed of two spurs extending perpendicularly to said stem ;
and **in that** said stem has two diametrically opposite stop points (84, 86) located remotely from said two spurs (80, 82) in order to block said stem in translation within said cylinder (10).
